# EUROPÄISCHE PATENTANMELDUNG

(11) **EP 1 640 923 A1**
(43) Veröffentlichungstag der Anmeldung: **29.03.2006**
(21) Anmeldenummer: 04292276.5
(22) Anmeldetag: 22.09.2004
(51) Int. Cl.: G07B 15/00, G07F 7/08, H04Q 7/38

(54) **Verfahren zur automatischen Aktivierung und Bereitstellung von ortsabhängigen Dienstleistungen sowie ein mobiles Endgerät, ein Identifizierungsmodul und ein System**

(71) Anmelder: ALCATEL, 75008 Paris (FR)
(72) Erfinder: Weik, Hartmut, 70195 Stuttgart (DE)
(74) Vertreter: Brose, Gerhard

(57) **Zusammenfassung**

Die Erfindung betrifft ein Verfahren zur automatischen Aktivierung und Bereitstellung ortsabhängiger Telematikdienstleistungen mittels eines mobilen Gerätes (MD) mit mehreren Identifizierungsmodulen (M1,M2,M3), wobei das Verfahren die folgenden Schritte aufweist:
- Auslösung einer Auswahl eines Identifizierungsmoduls welches zu einer Dienstleistung korrespondiert und
- automatische Authentisierung, Autorisierung mittels des ausgewählten Identifizierungsmoduls, sowie
- Inanspruchnahme dieser Dienstleistung.

Gleichfalls betrifft die Erfindung ein System, ein mobiles Gerät (MD) und ein Identifizierungsmodul (M1,M2,M3) dafür.

## Beschreibung

Die Erfindung betrifft ein Verfahren zur Bereitstellung ortsabhängiger Dienstleistungen mittels eines mobilen Gerätes mit mehreren Identifizierungsmodulen, ein System zur Bereitstellung der Dienstleistung, ein mobiles Gerät und ein Identifizierungsmodul dazu.

Das ständig wachsende Gütertransportaufkommen führt zu erheblichen Belastungen der Verkehrswege und zieht hohe Investitionen für Erhalt und Ausbau nach sich. Diese wachsenden Kosten werden (in naher Zukunft) durch die Einführung einer streckenbezogenen (Lkw-)Maut, in dieser Form eine besondere Ausprägung einer Dienstleistung, für alle (schweren Nutz-) Fahrzeuge verteilt.

Entsprechende Mautsysteme werden entwickelt, die - anders als bei der Verwendung von Vignetten - die Gebühren z.B. nach der kilometergenauen Nutzung der Autobahn berechnen und erheben. Mit einem satellitengestützten Freeflow-System wird zudem gewährleistet, dass der Verkehrsfluss während der Mauterhebung nicht behindert wird. Vorzugsweise sollen diese Systeme weder Geschwindigkeitsbegrenzungen, noch ein Anhalten der Fahrzeuge oder eine Bindung an vorgeschriebene Fahrstreifen erfordern.

Die meisten Systeme mit automatischer Einbuchung basieren auf einer innovativen Kombination von Mobilfunktechnologie GSM (Global System for Mobile communications) und Satellitenortungssystem GPS (Global Positioning System). Kernstück der automatischen Einbuchung ist ein Fahrzeuggerät, die so genannte OBU (On-Board Unit). Mit Hilfe von GPS-Satellitensignalen und anderen Ortungssensoren bestimmt die OBU für den Fahrer automatisch die zurückgelegten Streckenabschnitte, berechnet auf Basis der eingestellten Fahrzeug- und Tarifparameter die Mautgebühren und übermittelt diese Daten anschließend per Mobilfunk an ein Abrechnungszentrum zur weiteren Bearbeitung.

Für den Lkw-Fahrer bedeutet die automatische Einbuchung den geringst möglichen Aufwand: Er muss seine Strecke nicht selbst einbuchen, und auch die wichtigsten Fahrzeugdaten sind dem Gerät bereits bekannt.

Voraussetzung für die Teilnahme an der automatischen Einbuchung ist die Registrierung und Authentisierung eines Teilnehmers und seiner mautpflichtigen Fahrzeuge. Nach der Registrierung erhält der Telnehmer für jedes Fahrzeug eine Fahrzeugkarte, auf der die wichtigsten Fahrzeugdaten gespeichert sind.

Die Alternative zum automatischen System ist die manuelle Einbuchung. Hierbei bucht der Nutzer seine geplante Fahrtroute an einem Mautstellen-Terminal oder über ein Internet-Portal.

Die Registrierung eines Teilnehmers und dessen Fahrzeuge ist der einfachste Weg zur automatischen Mauterhebung. Als registrierter Nutzer erhält man ein Authentisierungsmittel, beispielsweise eine persönliches Passwort zur Sicherheit. Die Fahrzeugregistrierung wird auf einer Fahrzeugkarte, auf der Ihre wichtigsten Fahrzeugdaten gespeichert sind, vollzogen. Bei der Registrierung können Vorteilhafterweise auch Nutzerpräferenzen definiert werden wie beispielsweise bevorzugte Zahlungsweisen, häufig verwendete Standardziele etc.

Registrierten Nutzern und Teilnehmern am automatischen System stehen üblicherweise folgende Zahlungsweisen zur Verfügung: Lastschriftverfahren, Tankkartenverfahren, Zahlung per Guthabenkonto, Kreditkarte, Bargeld o. Ä.

Ein solches System zur Mauterhebung mittels Mobilfunk zwischen einer OBU mit einer Identifizierungskarte und einer fixen Infrastruktur ist in der Europäischen Patentanmeldung EP 0 982 685 A3 beschrieben.

Insbesondere benötigt das dort beschriebene System eine Einrichtung in einem Fahrzeug zur Aufzeichnung von Fahrtrouteninformationen mit einem Empfangssystem zum Empfang drahtlos übermittelter Informationen zur Erkennung der aktuellen geographischen Position des Fahrzeugs, im Bedarfsfall mit einer Recheneinheit zur Errechnung der geographischen Fahrzeugposition oder der Gebühren.

Dieses System geht von einer Dienstleistung, dem Mautservice, und einem Betreiber, dem Straßenbetreiber aus. Ein Komplexeres Szenario stellt sich wenn es eine Mehrzahl an Betreibern und Dienstleistungen gibt, wie z.B. bei der Erhebung von Maut bei Fahrstrecken, die über Autobahnen mehrerer unterschiedlicher Betreiber führen.

Gelöst wird dieses Problem durch ein Verfahren zur Bereitstellung ortsabhängiger Telebatikdienstleistungen mittels eines mobilen Gerätes mit mehreren Identifizierungsmodulen, wobei das Verfahren die folgenden Schritte aufweist:
- Auslösung einer Auswahl eines Identifizierungsmoduls welches zu einer Dienstleistung korrespondiert und
- der automatische Authentisierung, Autorisierung mittels des ausgewählten Identifizierungsmoduls, sowie
- der evtl. automatischen Inanspruchnahme dieser Dienstleistung.

Die Erfindung besteht weiterhin in einem System mit einem mobilen Gerät zur Bereitstellung ortsabhängiger Dienstleistungen, welches ein Identifizierungsmodul aufweist und so ausgestaltet ist, dass mit dem Identifizierungsmodul Authentisierung und Autorisierung eines Benutzers durchgeführt werden kann und hernach eine Dienstleistung in Anspruch genommen werden kann, wobei die Dienstleistung vorzugsweise ein Telematikdienst ist, das mobile Gerät mehrere Identifizierungsmodule aufweist und das mobile Gerät derart ausgestaltet ist, dass eine Auswahl eines Identifizierungsmoduls welches zu einer Dienstleistung korrespondiert ausgelöst wird und automatisch die Authentisierung, Autorisierung und Inanspruchnahme dieser Dienstleistung durchgeführt wird.

Und die Erfindung besteht in dem mobilen Gerät zur Bereitstellung ortsabhängiger Dienstleistungen.

Die Erfindung ist auch ein Identifizierungsmodul, dass für die Verwendung in einem solchen mobilen Gerät zur Bereitstellung ortsabhängiger Dienstleistungen ausgestaltet ist, so dass das mobile Gerät eine Auswahl zwischen mehreren Identifizierungsmodulen und automatisch die Authentisierung und Autorisierung durchführen kann, sowie die Inanspruchnahme der Dienstleistung evtl. automatisch durchgeführt werden kann.

Die Erfassung von z.B. Mautbeiträgen für Strassen der unterschiedlichsten Betreiber, z.B. in Frankreich könnten damit Mautzahlungen der verschiedensten Autobahnbetreiber (Cofiroute, andere) über ein einziges System erfolgen, wobei die automatische Umschaltung erfindungsgemäß erfolgt.

Weiter könnten auch bereits angedachte Zahlungen z.B. für den Eintritt in eine Stadt über diese Systeme mit abgehandelt werden. Hier könnte die Umschaltung auf die verschiedenen (lokale) Betreiber, insbesondere die entsprechend verbundenen Mobilfunknetzbetreiber über eine erfindungsgemäße Implementierung erfolgen.

Vorzugsweise ist in einem solchen Szenario die OBU geeignet eine Vielzahl an Authentisierungsmittel, z.B. SIM-Cards aufzunehmen und zu verwalten.

Zusätzlich denkbar ist auch, dass nicht nur eine andere SIM-Card in Abhängigkeit von z.B. einer Bake geschaltet wird, sondern auch eine andere Rufnummer aktiviert wird, an die eine entsprechende Nachricht, natürlich auch mit einem entsprechenden, Zielabhängigem Datenformat gesendet werden soll.

Allgemein ist das erfindungsgemäße Verfahren nicht nur für die Mauterhebung denkbar, sondern auch für weitere Logistikdienste oder Navigationsdienste. So könnten z.B. in unterschiedlichen Regionen oder Ländern sich unterschiedliche Anbieter von aktualisierten Verkehrslenkungsinformationen (Staus, Baustellen, Sperrungen, etc.) etablieren, die ihre Dienste anbieten. Auch hier könnte eine Umschaltung auf die entsprechende Kommunikationsbeziehung z.B. Bakengestützt oder koordinatengestützt/positionsabhängig erfolgen.

Es ist eine Funktion zur Erkennung der Umschaltung vorgesehen. Diese Funktion wird über die Auswertung von direkten Triggern (Eingabe am Bedienterminal, Spracheingabe, Empfang einer Kennung einer Bake über Licht oder Funk, Empfang einer Kennung über Uhrzeit oder Koordinate (Position) oder einer Kombination von beiden) aufgerufen.

Weiter ist ein Gerät zur Aufnahme von mehreren SIM-Cards vorhanden, von denen die einzelnen SIM-Cards für bestimmte Dienste aktiviert werden. Es werden in Abhängigkeit der Bake bzw. Position, bzw. Dienst etc. bestimmte Rufnummern oder allgemein Dienste aktiviert. Weiter werden bestimmte Parameter und die Formatierung dieser Parameter je nach Ergebnis der Erkennungs- und Auswertefunktion vorgegeben, nach der die Kommunikation oder die Dienstinanspruchnahme zu erfolgen hat.

Die konfigurierbare und automatische Auswahl zwischen mehreren Anbietern, wobei ein Anbieter ein Authentisierungsmittel, wie z.B. eine SIM-Card zur Inanspruchnahme von bereitgestellte Diensten dient ist der ähnlich bei z.B. Mobilfunkanbietern.

### Die Figuren 1 bis 3 illustrieren das Anwendungsszenario, wobei:

Figur 1 eine Karte mit verschiedenen Gebieten und einem Fahrzeug zeigt, welches mit dem beanspruchten Telematiksystem verbunden ist.

Figur 2 zeigt das Fahrzeug mit dem beanspruchten mobilen Gerät.

Figur 3 zeigt das beanspruchte Verfahren.

Figur 4 zeigt Komponenten des beanspruchten mobilen Gerätes.

Das Fahrzeug A in Figur 1 bewegt sich in dem illustrierten Szenario von einem ersten Gebiet G1 in ein zweites Gebiet G2. Die zwei Gebiete werden von zwei verschiedenen Anbietern mit (Telematik-)Dienstleistungen versorgt. Jeder der Anbieter hat dafür ein eigenes Identifizierungsmodul, M1 und M2. In Figur 2 ist das Fahrzeug A mit dem Mobilen Gerät MD dargestellt. Das Mobile gerät umfasst die genannten Identifizierungsmodule M1 und M2, sowie ein weiteres M3.

Bei dem Gebietswechsel verfährt das mobile Gerät wie in Abbildung 3 dargestellt. Ein Trigger der beispielsweise durch Präferenzen bestimmt wird löst eine Erforschung der Umbebungsbedingungen aus 1. Diese Trigger können orts- oder zeitabhängig sein wie z.B. Grenzübertretungen, GPS (Global Positioning System) Informationen oder Galileo Triangulationen, Signalisierungseinrichtungen (an Strassen, z.B. Baken), UMTS oder GPS Antennen/Zellen etc. sein. Auch eine Verfügbarkeitsanalyse kann ein solcher Trigger sein oder eine Notwendigkeitsanalyse. Diese Signalisierungseinrichtungen erlauben beispielsweise die Separierung zwischen verschiedenen Anbietern.

Das mobile Gerät MD wie in Figur 2 dargestellt, umfasst mehrere Identifizierungsmodule, vorzugsweise SIM-Cards. Dieses Gerät MD konnte zum Beispiel ein UMTS oder GPRS Mobile sein. Dabei könnte die bestehende Infrastruktur verwendet werden um einen Telematikdienst wie insbesondere die Mauterhebung bereitzustellen. Telematikdienste umfassen beispielsweise auch Logistikdienste wie Flottenmanagement, Navigationsdienste oder auch deren Kombination.

Ein Beispiel für eine Kombination wäre wenn ein Fahrzeug ein bestimmten Gegenstand, der an verschiedenen Orten verfügbar ist an einen gegebenen Ort liefern soll. Ein Dienst ermittelt wo das Teil verfügbar ist, ein weiterer welches Fahrzeug verfügbar (geeignet) ist und ein dritter Dienst ermittelt die Ruten zwischen dem Zielort und den Verfügbarkeitsorten. Hernach könnte eine Auswahl erfolgen etc.

Dazu wird, wie in Figur 3 gezeigt, das mobile Gerät einen oder mehrere passende Dienste auswählen 2 und in Anspruch nehmen 3.

Die Ermittlung eines passenden Dienstes und damit eines geeigneten Anbieters kann von vielen Parametern Abhängen. Beispielsweise kann Mautpflicht bestehen. Optionale Dienste wie Verkehrsführungsdienste etc. könnten durch Präferenzen von Triggern abhängig definiert werden.

Vorzugsweise verweisen die Identifizierungsmittel auch auf Informationen zu von einem Anbieter bereitgestellten Diensten.

Vorteilhafterweise können andere Fahrzeugkomponenten wie z.B. ein Navigationssystem Informationen beitragen, die die Auswahl und die Inanspruchnahme eines Dienstes ermöglichen.

Figur 4 zeigt die Komponenten LS und Al des mobile Geräts MD. Die internen T2 aus z.B. einem Applikationsprogramm und externen Trigger T1 und T3 aus z.B. einem System zur Erkennung der Signalinformation von einer Bake oder der Position des Fahrzeuges vom GPS-Empfänger veranlassen eine der Komponenten, das Logik/Auswahlmodul eine Wahl zu treffen für eines (oder mehrere) der Identifizierungsmodule M1, M2 und M3. Ein Identifizierungsmodul M1, M2 oder M3 wird von dem in der Figur gezeigten Authentisierungsmodul/Inanspruchnahmemodul hernach zur Inanspruchnahme des Dienstes verwendet.
Üblicherweise werden solche Module mittels Software oder Firmware realisiert und können auch in andere Komponenten des mobilen Gerätes integriert sein.

## Patentansprüche

1. Ein Verfahren (Fig. 3) zur Bereitstellung ortsabhängiger Dienstleistungen mittels eines mobilen Gerätes (MD) mit einem Identifizierungsmodul, wobei das Verfahren die folgenden Schritte aufweist:
- Authentisierung und Autorisierung eines Benutzers mit dem Identifizierungsmodul,
- Inanspruchnahme einer Dienstleistung,
**dadurch gekennzeichnet, daß** das mobile Gerät mehrere Identifizierungsmodule aufweist und das Verfahren die weiteren Schritte aufweist:
- Auslösung einer Auswahl (1) eines Identifizierungsmoduls (M1, M2, M3) aus mehreren, welches zu einer Dienstleistung korrespondiert und
- automatische Authentisierung, Autorisierung und Inanspruchnahme dieser Dienstleistung (2, 3).

2. Das Verfahren nach Anspruch 1, **dadurch gekennzeichnet, dass** die Auslösung durch einen externen Trigger (T1, T3) erfolgt, z.B. durch die Signalisierung von einer installierten Signalisierungseinrichtung.

3. Das Verfahren nach Anspruch 1, **dadurch gekennzeichnet, dass** die Auslösung durch einen internen Trigger (T2) erfolgt, beispielsweise durch eine Applikation.

4. Das Verfahren nach Anspruch 1, **dadurch gekennzeichnet, dass** die Auslösung durch Trigger, abgeleitet aus einer Positionsbestimmung erfolgt, beispielsweise mit GPS Information.

5. Das Verfahren nach Anspruch 1, **dadurch gekennzeichnet, dass** die Dienstleistung eine Mautgebührerhebung ist und die voraussichtliche mautpflichtige Wegstrecke ermittelt wird.

6. Das Verfahren nach Anspruch 1, **dadurch gekennzeichnet, dass** bei mehreren geeigneten Dienstleistungen automatisch eine bevorzugte Alternative anhand der aktuellen Position oder der verfügbaren Dienstleister und deren Angebot gewählt wird.

7. Ein System mit einem mobilen Gerät (MD) zur Bereitstellung ortsabhängiger Dienstleistungen, welches ein Identifizierungsmodul (M1, M2, M3) aufweist und so ausgestaltet ist, dass mit dem Identifizierungsmodul Authentisierung und Autorisierung durchgeführt werden kann und eine Dienstleistung in Anspruch genommen werden kann, **dadurch gekennzeichnet, daß** das mobile Gerät mehrere Identifizierungsmodule (M1, M2, M3) aufweist und das mobile Gerät derart ausgestaltet ist, dass eine Auswahl eines Identifizierungsmoduls, welches zu einer Dienstleistung korrespondiert, durch einen Trigger (T1, T2, T3) ausgelöst wird und automatisch die Authentisierung, Autorisierung und Inanspruchnahme dieser Dienstleistung durchgeführt wird.

8. Das System nach Anspruch 7, **dadurch gekennzeichnet, dass** das mobile Gerät derart ausgestaltet ist, dass es weitere Dienste einer mobilen Infrastruktur wie zum Beispiel GSM, GPRS, GPS, UMTS in Anspruch nimmt.

9. Ein mobiles Gerät (MD) zur Bereitstellung ortsabhängiger Dienstleistungen, welches ein Identifizierungsmodul (M1, M2, M3) aufweist und so ausgestaltet ist, dass mit dem Identifizierungsmodul Authentisierung und Autorisierung eines Benutzers durchgeführt werden kann und eine Dienstleistung in Anspruch genommen werden kann, **dadurch gekennzeichnet, daß** das mobile Gerät mehrere Identifizierungsmodule (M1, M2, M3) aufweist und das mobile Gerät derart ausgestaltet ist, dass eine Auswahl eines Identifizierungsmoduls welches zu einer Dienstleistung korrespondiert ausgelöst wird und automatisch die Authentisierung, Autorisierung erfolgt, und die Dienstleistung in Anspruch genommen wird.

10. Das mobile Gerät nach Anspruch 9, **dadurch gekennzeichnet, dass** es eine On-Board-Unit ist.

11. Ein Identifizierungsmodul (M1, M2, M3) für ein mobiles Gerät (MD) zur Bereitstellung ortsabhängiger Dienstleistungen, welches so ausgestaltet ist, dass mit dem Identifizierungsmodul die Authentisierung und Autorisierung eines Benutzers durchgeführt werden kann und eine Dienstleistung in Anspruch genommen werden kann, **dadurch gekennzeichnet, daß** eine Auswahl eines Identifizierungsmoduls welches zu einer Dienstleistung korrespondiert von dem mobilen Gerät MD, welches mehrere Identifizierungsmodule (M1, M2, M3) aufweist, unterstützt wird, und automatisch die Authentisierung, Autorisierung und Inanspruchnahme dieser Dienstleistung durchgeführt werden kann.

12. Das Identifizierungsmodul nach Anspruch 11, **dadurch gekennzeichnet, dass** es eine maschinenlesbare Karte wie Chip-Karte, Barcode, Magnetstreifen, RFID oder eine SIM-Card ist.
